# EUROPÄISCHE PATENTSCHRIFT

(11) **EP 0 725 577 B1**
(45) Veröffentlichungstag und Bekanntmachung des Hinweises auf die Patenterteilung: **18.02.1998**
(21) Anmeldenummer: 94930112.1
(22) Anmeldetag: 28.10.1994
(51) Int. Cl.: A43B 5/04

(54) **SKISCHUH**
SKI BOOT
CHAUSSURE DE SKI

(30) Priorität: 28.10.1993 AT 2178/93
(43) Veröffentlichungstag der Anmeldung: 14.08.1996
(73) Patentinhaber: KOFLACH SPORT GESELLSCHAFT M.B.H., A-5541 Altenmarkt im Pongau (AT)
(72) Erfinder: LÖCKER, Josef, A-8570 Voitsberg (AT)
(74) Vertreter: Weinzinger, Arnulf, Dipl.-Ing.
(86) Internationale Anmeldenummer: AT9400161
(87) Internationale Veröffentlichungsnummer: WO9511602

(56) Entgegenhaltungen:
- EP-A- 0 413 089
- EP-A- 0 470 539
- EP-A- 0 500 479
- EP-A- 0 572 775
- EP-A- 0 603 729

## Beschreibung

Die Erfindung betrifft einen Skischuh mit einer Schale, einem Schaft und den Ristbereich übergreifenden, einander überlappenden Schließlappen, welche durch öffenbare Schließglieder, wie z.B. Schnallen, in Schließlage gehalten sind.

Derartige Skischuhe, welche auch als "Überlappschuhe" bezeichnet werden, sind z.B. aus der EP 500 479 A1 bekannt; bei diesen Skischuhen erfolgt der Einstieg über einen aufweitbaren Schaft. Im Gegensatz zu Schuhtypen, welche als "Heckeinstiegsschuhe" bezeichnet werden und nach Abklappen einer Heckklappe in eine zumeist in Umfangsrichtung im Ristbereich geschlossene Schale einen Einstieg ermöglichen, ist bei derartigen Zentraleinstiegsschuhen, welche als Überlappschuhe ausgebildet sind, das Schließen im Ristbereich nur durch Gegeneinanderverspannen der Schließlappen möglich. Während Ausbildungen mit in Umfangsrichtung geschlossenem Ristbereich nur eine begrenzte Anpassung an die Fußform ermöglichen, ist bei Überlappschuhen zumeist eine bessere Anpaßbarkeit an den Fuß im Ristbereich gegeben. Bedingt durch die relativ hohe Steifigkeit der Schalenmaterialien für Skischuhe ist allerdings bei einem derartigen Überlappschuh, bei welchem das Schließen im Ristbereich durch Gegeneinanderverspannen von Schließlappen erfolgen soll, der Einstieg relativ erschwert, da die relativ steifen Schließlappen insbesondere bei niedrigen Außentemperaturen nur mit hohem Kraftaufwand aufgeweitet werden können. Analoge Überlegungen gelten für den Schaftbereich, welcher gleichfalls für einen Zentraleinstieg in hohem Maße aufweitbar sein muß, um einen einfachen Einstieg mit geringem Kraftaufwand zu gewährleisten.

Die Erfindung zielt nun darauf ab, einen Schuh der eingangs genannten Art dahingehend weiterzubilden, daß bei hohem Maß an Anpaßbarkeit der Schale an die Fußform ein Einstieg in den Schuh mit geringerem Kraftaufwand ermöglicht wird, und gleichzeitig das Schließen und der Komfort des Schuhes verbessert werden. Zur Lösung dieser Aufgabe besteht die erfindungsgemäße Aufgabe im wesentlichen darin, daß die Schließlappen von einem zungenförmigen Ristdeckel übergriffen sind und außerhalb der Projektion des Ristdeckels auf die Schließlappen mit weiteren Schließlappen verbunden sind, und daß die weiteren Schließlappen die Lagerstellen für die Schließglieder tragen. Dadurch, daß zusätzlich zu den Schließlappen ein zungenförmiger Ristdeckel vorgesehen ist, und die Schließlappen mit weiteren Schließlappen verbunden sind, welche selbst erst wiederum die Schließglieder tragen, wird eine Ausbildung ermöglicht, bei welcher die Schale im Ristbereich gegenüber bekannten Konstruktionen wesentlich dünnwandinger und damit auch wesentlich flexibler ausgebildet werden kann. Eine derartige dünnwandige und flexible Schale läßt sich nun in wesentlich besserer und einfacher Weise an die Fußform anpassen, wobei dadurch, daß mit den relativ dünnwandigen und hochflexiblen Schließlappen weitere Schließlappen verbunden sind, die eigentlichen Schließglieder ihren Zug auf die inneren Schließlappen ausüben können, ohne daß es hiebei zu punktuellen Druckstellen kommt. Die außenliegenden Schließlappen erzielen somit ebenso wie bei konventionellen Überlappschuhen die in Umfangsrichtung wirksam werdenden Schließkräfte, welche eine exakte und bessere Anpassung der Schließlappen an die Fußform ergeben, und dadurch, daß zwischen den außen übergreifenden Schließgliedern und den dünnwandigen und hochflexiblen Endbereichen der einander überlappenden Schließlappen ein zungenförmiger Ristdeckel angeordnet ist, werden auch hier die Reaktionskräfte der Schließglieder, welche im mittleren Bereich des Ristes als Druckkräfte zur Wirkung gelangen würden, großflächig verteilt, sodaß Druckstellen vermieden werden. Insgesamt ergibt sich nun durch einen derartigen zungenförmigen Ristdeckel und die am äußeren Schließlappen angreifenden Schließglieder die Möglichkeit, nach dem Öffnen der Schließglieder die Zunge abzuklappen, wobei für den Einstieg lediglich geringe Aufweitkräfte zur Verformung der dünnwandigen und hochflexiblen Schließlappen ausgeübt werden müssen, wodurch insgesamt das Einsteigen in einen derartigen Schuh wesentlich verbessert wird, und gleichzeitig aufgrund der flexiblen und dünnwandigen Ausbildung der Schließlappen die Paßform exakter an die jeweilige Fußform angepaßt werden kann.

Zur besseren Positionierung und gegebenenfalls Justierung des zungenförmigen Ristdeckels ist die Ausbildung mit Vorteil so getroffen, daß die weiteren Schließlappen den Ristdeckel zumindest teilweise übergreifen, wodurch gleichzeitig übermäßige Druckbelastungen des zungenförmigen Deckels durch die Schließglieder verhindert werden. In jedem Fall ist zur besseren Krafteinleitung und zur Aufrechterhaltung der gewünschten hohen Flexibilität und der geringen Aufweitekraft die Ausbildung so getroffen, daß die weiteren Schließlappen sowie der Ristdeckel eine die Wandstärke der innenliegenden Schließlappen übersteigende Wandstärke aufweisen, wodurch sichergestellt wird, daß auch hohe Schließkräfte ohne Überbeanspruchung des dünnwandigen und flexiblen Materials der Schließlappen aufgebracht werden können.

Um ein sicheres Abklappen des zungenförmigen Deckels nach dem Öffnen der Schließglieder und damit eine Erleichterung des Einstieges zu gewährleisten, ist mit Vorteil die Ausbildung so getroffen, daß der Ristdeckel an einer Stelle vor dem einander überlappenden Bereich der innenliegenden Schließlappen mit der Schale verbunden ist, wobei vorzugsweise der Ristdeckel an dem mit der Schale verbundenen Ende als Dichtelement ausgebildet ist. Auf diese Weise wird auch an der kritischen Stelle, an welcher Überlappschuhe traditionell mit Dichtungsproblemen zu rechnen haben, eine sichere Abdichtung erzielt, wobei das Dichtelement die Stoßkante der einander überlappenden Schließlappen der Schale übergreift, und damit eine sichere Dichtung bewirken kann.

Zur weiteren Erleichterung des Einstieges in einen derartigen Überlappschuh ist mit Vorteil die Ausbildung so getroffen, daß der Schaft der Schale sowohl im Schienbeinbereich als auch im Wadenbeinbereich je wenigstens einen im wesentlichen zur Sohle vertikalen Einschnitt aufweist, welcher von dem Ristdeckel bzw. einer schwenkbaren Fersenklappe dichtend abdeckbar ist. Auf diese Weise wird eine entsprechende Aufweitbarkeit des Schaftes sichergestellt, wobei ein derartig aufweitbarer Schaft in konventioneller Weise schwenkbar angelenkt sein kann, wobei gleichzeitig ein sicherer Halt und eine klare Schwenkwinkelbegrenzung, insbesondere eine definierte Vorlagen- und Rücklagenbegrenzung, in einfacher Weise realisiert werden kann. Zu diesem Zweck ist mit Vorteil die Ausbildung so getroffen, daß der die vertikalen Einschnitte aufweisende Schaft gegen Anschläge begrenzt verschwenkbar mit der Schale verbunden ist.

Für den leichteren Einstieg ist, wie bereits erwähnt, der zungenförmige Ristdeckel schwenkbar mit der Schale verbunden, wobei mit Vorteil die Ausbildung so getroffen ist, daß der Ristdeckel um eine zur Sohle im wesentlichen parallele Achse und eine die Sohle kreuzende Achse schwenkbar mit der Schale verbunden ist. Durch einen derartigen Ristdeckel wird bei insgesamt überaus flexibler und mit hohem Tragekomfort ausgebildeter Schale die erforderliche Steifigkeit und Stabilität gewährleistet, wobei durch verschiedene Materialien und Wandstärken des Ristdeckels die Charakteristik des Schuhes verändert werden kann.

Um trotz der hohen Flexibilität der Schale den entsprechenden Halt auch im Achillessehnenbereich und im Schaftbereich zu gewährleisten, ist die bereits erwähnte Fersen- oder Heckklappe vorgesehen, wobei mit Vorteil die Ausbildung so getroffen ist, daß die abklappbare Fersenklappe um die Schwenkachse des Schaftes schwenkbar an der Schale festgelegt ist. Eine derartige Fersenklappe erlaubt in besonders einfacher Weise die Ausbildung eines sogenannten "Geh-, Stehmechanismus", wofür die Ausbildung mit Vorteil so getroffen ist, daß die abklappbare Fersenklappe gegen einstellbare Begrenzungsanschläge bzw. verstellbare Zugglieder in eine erste Geh- bzw. Stehposition verschwenkbar ist und nach Lösen des Zuggliedes bzw. Entriegeln des Anschlages in eine Einsteigeposition abklappbar ist.

Die Erfindung wird nachfolgend anhand eines in der Zeichnung schematisch dargestellten Ausführungsbeispieles näher erläutert. In dieser zeigen Fig.1 eine Seitenansicht des erfindungsgemäßen Skischuhes; Fig.2 eine Ansicht entsprechend der Fig.1 bei geöffnetem Schuh; Fig.3 einen Schnitt nach der Linie III/III der Fig.1; Fig.4 einen Schnitt nach der Linie IV/IV der Fig.1, und Fig.5 einen Schnitt nach der Linie V/V der Fig.2.

In Fig.1 ist mit 1 die Schale eines Skischuhes bezeichnet, und es sind an der Außenseite dieser Schale festgelegte äußere Schließlappen 2 ersichtlich, welche über Zugglieder 3 miteinander verspannt werden können. Die äußeren Schließlappen 2 und die Zugglieder 3 übergreifen hiebei einen zungenförmigen Ristdeckel 4, welcher im Bereich 5 mit der Schale 1 verbunden ist. An der Schale 1 ist weiters schwenkbar eine Heckklappe 6 angelenkt, wobei die Schwenkachse mit 7 angedeutet ist. Um die gleiche Schwenkachse 7 ist auch ein Schaftteil 8 schwenkbar, welcher über eine Schnalle 9 im dem Rist zugewandten Teil geschlossen werden kann. Der Schaft stellt somit genaugenommen eine Art Manschette dar, wobei die geforderte Steifigkeit durch die Heckklappe 6 in der Schließstellung gewährleistet wird, welche selbst durch ein Zugglied 10 in dieser Schließstellung gehalten ist.

Bei der Darstellung nach Fig.2 ist das Zugglied 10 geöffnet, und die Heckklappe 6 um die Schwenkachse 7 nach hinten verschwenkt. Gleichzeitig ist der Schaft bzw. die Manschette 8 auch in ihrem dem Rist zugewandten Teilbereich, in welchem sie geschlitzt ausgebildet ist, geöffnet, wobei die Schnalle 9 in der Offenstellung dargestellt ist. Auch die die Zunge 4 übergreifenden Schnallen 3 sind in der Offenstellung dargestellt, und es ist ersichtlich, daß die Zunge 4 nach vorne schwenkbar ist, wodurch insgesamt, wie sich aus der Darstellung nach Fig.2 deutlich ergibt, eine große und bequeme Einstiegsöffnung freigegeben ist. Da die Zugglieder 3 über die Schließlappen 2, welche an der Außenseite der Schale 1 festgelegt sind, an den innenliegenden Schließlappen der Schale 1 angreifen und auf diese Weise ein Schließen der Schale im Ristbereich bewirken, kann dieser innere Teilbereich der Schale 1 extrem dünnwandig und damit hoch flexibel ausgebildet werden. Die Ausbildung der einander überlappenden Schließlappen der Schale ist hiebei im Schnitt nach der Fig.3 deutlich ersichtlich. Hier ist der Ristbereich in Schließstellung der Schnallen 3 dargestellt, wobei die außen liegenden Schließlappen 2, welche mit dem dickwandigen Bereich der Schale 1 verbunden sind, die Zunge 4 teilweise übergreifen. Die Zunge 4 wirkt somit als Druckverteilungsplatte und verhindert eine übermäßige Druckbeanspruchung im Sinne des Pfeiles 11, wie sie von den Zuggliedern 3 im mittleren Bereich ausgeübt würde. Gleichzeitig erlaubt diese Zunge 4, welche die Funktion einer Druckverteilungsplatte übernimmt, eine besonders dünnwandige Ausbildung der einander überlappenden Schließlappen 12 und 13, wodurch ein hohes Maß an Flexibilität und eine besonders gute Paßform erzielt wird. Wie bei einem Überlappschuh wünschenswert, werden auf derartige Schließlappen 12 und 13 Kräfte nur in Umfangsrichtung eingeleitet, wodurch die besonders günstige Anpassung im empfindlichen Ristbereich erzielt wird, ohne daß es zu übermäßiger Druckbelastung kommt. Gleichzeitig wird durch die dünnwandige und flexible Ausbildung der einander überlappenden Schließlappen 12 und 13 naturgemäß auch die Dichtheit in diesem Bereich verbessert.

Bei der Darstellung nach Fig.4 werden die für eine besonders weite Öffnung des Schaftes vorgesehenen Details deutlich dargestellt. Im Schnitt gemäß Fig.4 ist wiederum die Zunge 4 ersichtlich, welche von dem im Ristbereich einen Schlitz 14 aufweisenden Schaft bzw. der Manschette 8 übergriffen wird. Die Manschette 8 trägt das Schließglied 9, welches in Fig.4 in geschlossener Form dargestellt ist. Mit 15 ist die gepolsterte Zunge des Innenschuhes bzw. der Innenauskleidung dargestellt, wohingegen 16 die Polsterung bzw. den Innenschuh im Schaftbereich darstellt.

Der Schaft 8 weist auch im Heckbereich einen Schlitz 17 auf, welcher von einem Schließglied 10 umgriffen ist, welches mit der Heckklappe 6 zusammenwirkt. Dieses Zugglied 10 ist in eine erste Offenstellung bewegbar, welche ein Abklappen der Heckklappe 6 ermöglicht, und kann durch Lösen des Schließgliedes 18 außer Eingriff mit der Heckklappe 6 gebracht werden, wodurch ein vollständiges Abklappen ermöglicht wird. In dieser ersten Position wird somit eine Gehlage oder Gehposition erreicht, wohingegen nach vollständigem Lösen des Schließgliedes 18 ein vollständiges Abklappen der Heckklappe 6 und damit eine besonders leichte Einstiegposition eingenommen werden kann. Das Schließglied 18 ist wiederum mit einem Zugglied 19 verbunden, welches mit dem Schließglied 9 der Manschette bzw. des Schaftes zusammenwirkt und auf diese Weise den Schlitz 14 im vorderen Bereich der Manschette bzw. des Schaftes 8 überbrückt.

Die Schwenkbarkeit des Schaftes sowie der Manschette ist in der Darstellung nach Fig.5 deutlicher ersichtlich. In Fig.5 ist die Polsterung bzw. der Innenschuh 16 wiederum ersichtlich, wobei die Manschette bzw. der Schaft 8 um die Schwenkachse 7 schwenkbar angelenkt ist. Mit 20 ist die Angriffsstelle des hinteren Schließgliedes 10 bezeichnet und um die Schwenkachse 8 ist zusätzlich die Heckklappe 6 schwenkbar angelenkt. Die Ausbildung der Schwenkachse 7 kann in konventioneller Weise als Exzenter ausgebildet sein, um eine kantige Einstellung zu ermöglichen. Jedenfalls ist die Ausbildung geschraubt, um den einfachen Zusammenbau und die einfache Entsorgung zu gewährleisten.

Mit 21 ist der Bereich ersichtlich, an welchem das Schließglied 18 angreift, welches bei der Darstellung nach Fig.5 nicht ersichtlich ist.

## Patentansprüche

1. Skischuh mit einer Schale (1), einem Schaft und den Ristbereich übergreifenden, einander überlappenden Schließlappen (12, 13), welche durch öffenbare Schließglieder (3), wie z.B. Schnallen, in Schließlage gehalten sind, dadurch gekennzeichnet, daß die Schließlappen (12, 13) von einem zungenförmigen Ristdeckel (4) übergriffen sind und außerhalb der Projektion des Ristdeckels (4) auf die Schließlappen (12, 13) mit weiteren Schließlappen (2) verbunden sind, und daß die weiteren Schließlappen (2) die Lagerstellen für die Schließglieder (3) tragen.

2. Skischuh nach Anspruch 1, dadurch gekennzeichnet, daß die weiteren Schließlappen (2) den Ristdeckel (4) zumindest teilweise übergreifen.

3. Skischuh nach Anspruch 1 und 2, dadurch gekennzeichnet, daß die weiteren Schließlappen (2) sowie der Ristdeckel (4) eine die Wandstärke der innenliegenden Schließlappen (12, 13) übersteigende Wandstärke aufweisen.

4. Skischuh nach Anspruch 1, 2 oder 3, dadurch gekennzeichnet, daß der Ristdeckel (4) an einer Stelle vor dem einander überlappenden Bereich der innenliegenden Schließlappen (12, 13) mit der Schale (1) verbunden ist.

5. Skischuh nach einem der Ansprüche 1 bis 4, dadurch gekennzeichnet, daß der Ristdeckel (4) an dem mit der Schale (1) verbundenen Ende als Dichtelement ausgebildet ist.

6. Skischuh nach einem der Ansprüche 1 bis 5, dadurch gekennzeichnet, daß der Schaft (8) der Schale (1) sowohl im Schienbeinbereich als auch im Wadenbeinbereich je wenigstens einen im wesentlichen zur Sohle vertikalen Einschnitt aufweist, welcher von dem Ristdeckel (4) bzw. einer schwenkbaren Fersenklappe (6) dichtend abdeckbar ist.

7. Skischuh nach einem der Ansprüche 1 bis 6, dadurch gekennzeichnet, daß der die vertikalen Einschnitte (14, 17) aufweisende Schaft (8) gegen Anschläge begrenzt verschwenkbar mit der Schale (1) verbunden ist.

8. Skischuh nach einem der Ansprüche 1 bis 7, dadurch gekennzeichnet, daß der Ristdeckel (4) um eine zur Sohle im wesentlichen parallele Achse und eine die Sohle kreuzende Achse schwenkbar mit der Schale (1) verbunden ist.

9. Skischuh nach einem der Ansprüche 1 bis 8, dadurch gekennzeichnet, daß die abklappbare Fersenklappe (6) um die Schwenkachse des Schaftes (8) schwenkbar an der Schale (1) festgelegt ist.

10. Skischuh nach einem der Ansprüche 1 bis 9, dadurch gekennzeichnet, daß die abklappbare Fersenklappe (6) gegen einstellbare Begrenzungsanschläge bzw. verstellbare Zugglieder (10) in eine erste Geh- bzw. Stehposition verschwenkbar ist und nach Lösen des Zuggliedes (10) bzw. Entriegeln des Anschlages in eine Einsteigeposition abklappbar ist.

## Claims

1. Ski boot comprising a shell (1), a shaft and closing flaps (12, 13) extending over the instep region and overlapping each other, which closing flaps are maintained in their closed position by releasable closing elements (3), such as e.g. buckles, characterised in that the closing flaps (12, 13) are passed over by a tongue-shaped instep cover (4) and are connected with further closing flaps (2) externally of the projection of said instep cover (4) onto said closing flaps (12, 13), and that the further closing flaps (2) include the bearing places for the closing elements (3).

2. Ski boot according to claim 1, characterised in that the further closing flaps (2) extend over the instep cover (4) at least partially.

3. Ski boot according to claims 1 and 2, characterised in that the further closing flaps (2) as well as the instep cover (4) have a wall thickness greater than the wall thickness of the inwardly arranged closing flaps (12, 13).

4. A ski boot according to claim 1, 2 or 3, characterised in that the instep cover (4) is connected to the shell (1) at a site in front of the overlapping region of the inwardly arranged closing flaps (12, 13).

5. Ski boot according to any one of claims 1 to 4, characterised in that the instep cover (4) is designed as sealing element at its end connected to the shell (1).

6. Ski boot according to any one of claims 1 to 5, characterised in that the shaft (8) of the shell (1) comprises both in the region of the shin bone as well as in the region of the calf bone, at least one respective incision extending substantially vertically to the sole, capable of being sealingly covered by the instep cover (4), or by a pivotable heel flap (6), respectively.

7. Ski boot according to any one of claims 1 to 6, characterised in that the shaft (8) comprising the vertical incisions (14, 17) is connected with the shell (1) so as to be pivotable towards abutments to a limited extent.

8. Ski boot according to any one of claims 1 to 7, characterised in that the instep cover (4) is connected with the shell (1) so as to be pivotable about an axis substantially parallel to the sole and about an axis crossing the sole.

9. Ski boot according to any one of claims 1 to 8, characterised in that the heel flap (6) capable of being tilted away is fastened to the shell (1) so as to be pivotable about the pivot axis of the shaft (8).

10. Ski boot according to any one of claims 1 to 9, characterised in that the heel flap (6) capable of being tilted away is pivotable into a first walking or standing position against adjustable delimiting abutments or adjustable tensioning elements (10), and after release of the tensioning element (10) or unlocking of the abutment can be tilted away into a foot insertion position.

## Revendications

1. Chaussure de ski comprenant une coque (1), une tige et des rabats (12, 13) qui se chevauchent et recouvrent la zone du cou-de-pied et qui sont maintenus en position fermée par des éléments de fermeture ouvrables (3), par exemple par des boucles, caractérisée en ce que les rabats (12, 13) sont recouverts par une coiffe de coude-pied en forme de languette (4) et sont reliés à des rabats supplémentaires (2) à l'extérieur de la projection de la coiffe de cou-de-pied (4) sur les rabats (12, 13), et en ce que les rabats supplémentaires (2) portent les points d'ancrage des organes de fermeture (3).

2. Chaussure de ski selon la revendication 1, caractérisée en ce que les rabats supplémentaires (2) recouvrent au moins partiellement la coiffe de cou-de-pied (4).

3. Chaussure de ski selon la revendication 1 et 2, caractérisée en ce que les rabats supplémentaires (2) ainsi que la coiffe de cou-de-pied (4) présentent une épaisseur de paroi supérieure à celle des rabats intérieurs (12, 13).

4. Chaussure de ski selon la revendication 1, 2 ou 3, caractérisée en ce que la coiffe de cou-de-pied (4) est reliée à la coque (1) en un endroit situé devant la zone de chevauchement des rabats intérieurs (12, 13).

5. Chaussure de ski selon l'une des revendications 1 à 4, caractérisée en ce que la coiffe de cou-de-pied (4) fait fonction d'élément d'étanchéité à son extrémité reliée à la coque (1).

6. Chaussure de ski selon l'une des revendications 1 à 5, caractérisée en ce que la tige (8) de la coque (1) comporte, aussi bien dans la zone du tibia que dans la zone du péroné, au moins une encoche qui est sensiblement verticale par rapport à la semelle et qui peut être recouverte de manière étanche par la coiffe de cou-de-pied (4) et, respectivement, par un volet de talon pivotant (6).

7. Chaussure de ski selon l'une des revendications 1 à 6, caractérisée en ce que la tige (8) pourvue des encoches verticales (14, 17) est reliée de manière pivotante à la coque (1) en étant limitée par des butées.

8. Chaussure de ski selon l'une des revendications 1 à 7, caractérisée en ce que la coiffe de cou-de-pied (4) est reliée de manière pivotante à la coque (1) autour d'un axe sensiblement parallèle à la semelle et d'un axe transversal à la semelle.

9. Chaussure de ski selon l'une des revendications 1 à 8, caractérisée en ce que le volet de talon rabattable (6) est fixé à la coque (1) avec une possibilité de pivotement autour de l'axe de pivotement de la tige (8).

10. Chaussure de ski selon l'une des revendications 1 à 9, caractérisée en ce que le volet de talon rabattable (6) peut pivoter, contre des butées de limitation réglables ou des éléments de traction mobiles (10), dans une première position de marche ou de station debout et, après libération de l'élément de traction (10) ou déverrouillage de la butée, peut être rabattu en position de chaussage.
